# EUROPÄISCHE PATENTSCHRIFT

(11) **EP 2 652 305 B1**
(45) Veröffentlichungstag und Bekanntmachung des Hinweises auf die Patenterteilung: **21.02.2018**
(21) Anmeldenummer: 11794043.7
(22) Anmeldetag: 05.12.2011
(51) Int. Cl.: F02M 26/28

(54) **KÜHLKREIS FÜR EINE BRENNKRAFTMASCHINE MIT EINER ABGASRÜCKFÜHRUNG UND VERFAHREN ZUM BETRIEB EINER BRENNKRAFTMASCHINE MIT EINEM SOLCHEN KÜHLKREIS**
COOLING CIRCUIT FOR AN ENGINE WITH EXHAUST GAS RECIRCULATION AND METHOD FOR THE OPERATION OF AN INTERNAL COMBUSTION ENGINE WITH A COOLING CIRCUIT THEREOF
CIRCUIT DE REFROIDISSEMENT D'UN MOTEUR AVEC RECIRCULATION DES GAZ D'ÉCHAPPEMENT ET PROCÉDÉ POUR FAIRE FONCTIONNER UN MOTEUR À COMBUSTION INTERNE AVEC UN TEL CIRCUIT DE REFROIDISSEMENT

(30) Priorität: 18.12.2010 DE 102010055072
(43) Veröffentlichungstag der Anmeldung: 23.10.2013
(73) Patentinhaber: Volkswagen Aktiengesellschaft, 38436 Wolfsburg (DE)
(72) Erfinder: POTT, Ekkehard, 38518 Gifhorn (DE); BROWATZKI, Dirk, 38550 Isenbüttel (DE)
(86) Internationale Anmeldenummer: PCT/EP2011/006084
(87) Internationale Veröffentlichungsnummer: WO 2012/079715

(56) Entgegenhaltungen:
- EP-A2- 2 088 295
- WO-A1-2006/134458
- DE-A1-102006 020 951
- FR-A1- 2 914 357
- FR-A3- 2 908 457

## Beschreibung

Die Erfindung betrifft einen Kühlkreis für eine Brennkraftmaschine mit einer Abgasrückführung (AGR), insbesondere für eine Dieselbrennkraftmaschine. Die Brennkraftmaschine hat einen Kühlmitteleinlass und einen Kühlmittelauslass. Der Kühlkreis umfasst weiter einen Hauptkühler mit einem Kühlereinlass und einem Kühlerauslass, einen AGR-Kühler mit einem AGR-Einlass für Kühlmittel und einen AGR-Auslass für Kühlmittel sowie eine Hauptregeleinrichtung, insbesondere ein Hauptthermostat, welches in Strömungsrichtung des Kühlmittels vor der Brennkraftmaschine angeordnet ist.

Weiterhin betrifft die Erfindung ein Verfahren zum Betrieb einer Brennkraftmaschine mit einem solchen Kühlkreis.

Eine Abgasrückführung dient dem Rückführen von Abgas aus einer Abgasseite der Brennkraftmaschine in eine Frischluftseite der Brennkraftmaschine. Das Abgas wird dazu über eine Abgasrückführleitung geführt. Bei einer Kühlung der Abgasrückführung ist in der Abgasrückführleitung ein AGR-Kühler vorgesehen.

Ein Verfahren und eine Vorrichtung der genannten Art sind aus der Druckschrift DE 10 2006 023 855 A1 bekannt. Diese zeigt eine Abgasrückführeinrichtung für eine Brennkraftmaschine mit einer Abgasrückführleitung und einem in die Abgasrückführleitung eingebauten Abgasrückführkühler, der an einen mit einem flüssigen Kühlmittel arbeitenden Kühlkreis angeschlossen ist. Der Abgasrückführkühler weist ein von Kühlmittel durchströmbares Kühlergehäuse auf, das zumindest einen Abgaseinlass, einen Abgasauslass, einen Kühlmitteleinlass und einen Kühlmittelauslass aufweist. Um die Kühlleistung besser variieren zu können, enthält der Abgasrückführkühler in seinem Kühlergehäuse eine erste und eine zweite Kühlrohranordnung, wobei die zweite Kühlrohranordnung einen größeren Wärmestrom zwischen Abgas und Kühlmittel ermöglicht als die erste.

Es ist weiterhin durch die Druckschrift DE 103 58 311 A1 bekannt, dass die Anströmung eines AGR-Kühlers ventil- und thermostatgesteuert erfolgen kann. Dabei dient das Ventil zur Erhöhung des Volumenstroms in einem Kraftstoffwärmetauscher eines kryogen gespeicherten Kraftstoffs und das Thermostat zur Verbesserung des Aufheizverhaltens des Kraftstoffwärmetauschers.

Aus WO 2006/134458 A1 ist ein Kühlkreis bekannt, der eine Nebenregeleinrichtung zum Verbinden eines AGR-Auslasses mit einem Kühlereinlass aufweist, wobei die Nebenregeleinrichtung (12) in Strömungsrichtung des Kühlmittels nach dem AGR-Kühler (11) angeordnet ist.

FR 2 908 457 A3 offenbart einen Kühlkreis für eine Brennkraftmaschine mit einem Hauptkühler mit einer Abgasrückführung umfassend einen AGR-Kühler.

DE 10 2006 020 951 A1 beschreibt einen Kühlkreis für eine Brennkraftmaschine mit einem Kühlmitteleinlass und einem Kühlmittelauslass der Brennkraftmaschine, mit einem Kühlereinlass und einem Kühlerauslass eines Hauptkühlers, mit einer Abgasrückführung umfassend einen AGR-Kühler, welcher einen AGR- Einlass für Kühlmittel und einen AGR-Auslass für Kühlmittel hat, und mit einer Hauptregeleinrichtung, welche in Strömungsrichtung des Kühlmittels vor der Brennkraftmaschine angeordnet ist, wobei eine Nebenregeleinrichtung umfasst ist, welche in Strömungsrichtung des Kühlmittels nach dem AGR-Kühler angeordnet ist.

Nahezu alle neu hergestellten Brennkraftmaschinen, insbesondere Dieselmotoren, weisen nach derzeitigem Stand der Technik eine gekühlte Abgasrückführung auf. Der AGR-Kühler wird dabei überwiegend mit Kühlmittel aus dem Zylinderkopf der Brennkraftmaschine beaufschlagt. Zur Steigerung der Leistung des AGR-Kühlers wird jedoch zunehmend Kühlmittel aus dem Kühlerauslass des Hauptkühlers entnommen, in dem das Kühlmittel eine niedrigere Temperatur aufweist als in dem Kühlmittelauslass der Brennkraftmaschine.

Bei Kühlmitteltemperaturen im AGR-Kühler höher als 50 Grad Celsius ist die Betriebssicherheit des AGR-Kühlers hinsichtlich Verkokung und Korrosion sichergestellt. Das heißt in diesem Temperaturbereich wird die abgasseitige Belagsbildung im AGR-Kühler vermindert. Dieser Belag besteht aus auskondensierten Kohlenwasserstoffen, organischen und anorganischen Säuren und Wasser. Da durch die abgasseitigen, selten leckagefrei schließenden AGR-Ventile, aufgrund von Leckströmen und/oder Pulsation stets Abgas in den AGR-Kühler gelangt, kann sich ein dort stehendes Kühlmittel bis in den Siedebereich aufheizen. Eine Durchströmung des AGR-Kühlers mit Kühlmittel aus dem Kühlerauslass des Hauptkühlers, insbesondere nach Kaltstart der Brennkraftmaschine und/oder bei geringen Umgebungstemperaturen, kann jedoch zur Absenkung der Kühlmitteltemperatur im AGR-Kühler auf unter 50 Grad Celsius oder sogar auf Umgebungstemperatur zur Folge haben, verbunden mit dem eingangs geschilderten Risiko der Verkokung und Korrosion.

Vor diesem Hintergrund liegt der Erfindung die Aufgabe zugrunde, einen Kühlkreis einer Brennkraftmaschine der eingangs genannten Art derart auszuführen und zu betreiben, dass einerseits der AGR-Kühler die geforderte Leistung erbringen kann und andererseits eine maximale Betriebssicherheit gegen Verkokung und Korrosion, gegen Bildung lokaler Wärmenester im Kühlkreis, insbesondere mit dem Risiko einer Beschädigung des AGR-Kühlers, sowie gegen siedendes Kühlmittel gewährleistet ist.

Diese Aufgabe wird gelöst mit einem Kühlkreis für eine Brennkraftmaschine gemäß den Merkmalen des Patentanspruchs 1. Die Unteransprüche betreffen besonders zweckmäßige Weiterbildungen der Erfindung.

Erfindungsgemäß ist also ein Kühlkreis vorgesehen, der eine Nebenregeleinrichtung, welche in Strömungsrichtung des Kühlmittels nach dem Abgasrückführkühler angeordnet ist, und eine Abgasrückführregeleinrichtung, welche in Strömungsrichtung des Kühlmittels vor dem Abgasrückführkühler angeordnet ist, umfasst. Hierdurch ist es möglich, dass der AGR-Kühler ständig mit Kühlmittel durchströmt wird, wobei die Kühlmitteltemperatur im AGR-Kühler stets 50 Grad Celsius beträgt oder nur unwesentlich von dieser Betriebstemperatur des AGR-Kühlers abweicht. So kann einerseits die geforderte Leistung des AGR-Kühlers und andererseits eine maximale Betriebssicherheit gegen Verkokung und Korrosion, gegen Bildung lokaler Wärmenester im Kühlkreis, insbesondere mit dem Risiko einer Beschädigung des AGR-Kühlers, sowie gegen siedendes Kühlmittel sichergestellt werden. In einer Ausführungsvariante des Kühlkreislaufs ist der Kühlmitteleinlass mit einer Hauptkühlmittelpumpe verbunden, welche insbesondere zwischen der Hauptregeleinrichtung und der Brennkraftmaschine angeordnet ist. Die Hauptregeleinrichtung ist vorzugsweise als ein Thermostat ausgeführt.

Vorteilhaft ist es, dass die Abgasrückführregeleinrichtung zum Verbinden des AGR-Einlasses mit dem Kühlerauslass oder dem Kühlmittelauslass ausgeführt ist. Hierdurch ist es möglich, den AGR-Kühler ständig mit Kühlmittel zu durchströmen. Die Abgasrückführregeleinrichtung kann dabei die Funktionen eines Thermostats, einer Mischeinrichtung und/oder eines Ventils, insbesondere eines 2/2-Wegeventils oder eines 3/2-Wegeventils, aufweisen.

Günstig ist es, dass die Nebenregeleinrichtung zum Verbinden des AGR-Auslasses mit dem Kühlereinlass und/oder dem Kühlmitteleinalss ausgeführt ist oder zum Verbinden des AGR-Auslasses und des Kühlmittelauslasses mit dem Kühlereinlass ausgeführt ist. Hierdurch können in der Kühlkreisanordnung für verschiedene Betriebszustände unterschiedliche Kühlmittelwege geschaltet werden. Vor allem kann mittels der Nebenregeleinrichtung das rücklaufende Kühlmittel in Abhängigkeit der Kühlmitteltemperatur zu den jeweiligen Aggregaten, wie Brennkraftmaschine, Hauptkühler und/oder AGR-Kühler, geführt werden.

Vorteilhaft ist es, dass in einem Lastbetriebszustand der Kühlerauslass mit dem Kühlmitteleinlass der Brennkraftmaschine und dem AGR-Einlass verbunden ist und der AGR-Auslass und der Kühlmittelauslass der Brennkraftmaschine mit dem Kühlereinlass verbunden sind. Hierdurch ist es möglich, bei einer hohen Umgebungstemperatur, insbesondere bei über 40 Grad Celsius, und/oder bei einer hohen Kühlmitteltemperatur, insbesondere im Kühlmittelauslass der Brennkraftmaschine und bei über 90 Grad Celsius, die Brennkraftmaschine und den AGR-Kühler mit niedrig temperiertem Kühlmittel aus dem Kühlerauslass zu speisen. Hierdurch wird auch bei hohen Kühlmittel- und/oder Umgebungstemperaturen sichergestellt, dass die geforderte Leistung von dem AGR-Kühler und der Brennkraftmaschine erbracht werden kann. Erfindungsgemäß ist in einem Startbetriebszustand, nach einem Kaltstart der Brennkraftmaschine, der Kühlmittelauslass der Brennkraftmaschine mit dem AGR-Einlass des AGR-Kühlers und über eine Kühlerumgehung und die Hauptregeleinrichtung mit dem Kühlmitteleinlass der Brennkraftmaschine verbunden. Hierdurch wird es möglich, auch bei einer niedrigen Kühlmitteltemperatur den AGR-Kühler ständig mit Kühlmittel zu durchströmen. Dabei ist es vorteilhaft, dass die Nebenregeleinrichtung derart eingestellt ist, dass der AGR-Auslass des AGR-Kühlers über die Kühlerumgehung mit dem Kühlmitteleinlass der Brennkraftmaschine verbunden ist. Durch die Umgehung des Hauptkühlers wird das Kühlmittel nach Kaltstart zügig auf die nötige Betriebstemperatur von ungefähr 50 Grad Celsius gebracht. Zugleich braucht der Hauptkühler in dem Startbetriebszustand nicht betrieben werden.

Eine weitere günstige Ausbildung des Kühlkreises ist es, dass in einem Mischbetriebszustand die Abgasrückführregeleinrichtung insbesondere in Abhängigkeit der Kühlmitteltemperatur derart eingerichtet ist, dass der AGR-Einlass des AGR-Kühlers mit dem Kühlmittelauslass der Brennkraftmaschine und/oder mit dem Kühlerauslass des Hauptkühlers verbunden ist.

Hierdurch kann in der Aufwärmphase der Brennkraftmaschine für den AGR-Kühler, unabhängig von der Entwicklung der Kühlmitteltemperatur in der Brennkraftmaschine, eine ideale Kühlmitteltemperatur eingestellt werden. Dazu ist die Abgasrückführregeleinrichtung derart ausgeführt, dass zwischen einem Kühlmittelstrom aus dem Kühlmittelauslass der Brennkraftmaschine und einem Kühlmittelstrom des Kühlerauslasses des Hauptkühlers umgeschaltet werden kann oder die beiden Kühlmittelströme abgestuft und/oder stufenlos vermischt werden können. Darüber hinaus ist in dem Mischbetriebszustand die Nebenregeleinrichtung derart geschaltet, dass der AGR-Auslass mit dem Hauptkühler und/oder der Kühlerumgehung und der Kühlmittelauslass der Brennkraftmaschine mit der Kühlerumgehung verbunden ist.

Die Aufgabe wird weiterhin gelöst mit einem Verfahren zum Betrieb einer Brennkraftmaschine mit einem Kühlkreis gemäß den Merkmalen des Patentanspruchs 8.

Erfindungsgemäß ist ein Verfahren vorgesehen, bei dem der AGR-Kühler in Abhängigkeit einer Schwellentemperatur mit Kühlmittel aus der Brennkraftmaschine und/oder mit Kühlmittel aus dem Hauptkühler durchströmt wird, wobei die Schwellentemperatur in Abhängigkeit der Umgebungstemperatur und der Kühlmitteltemperatur festgelegt wird. Hierdurch ist es möglich, dass im Betrieb der Brennkraftmaschine der AGR-Kühler, unabhängig von der Umgebungstemperatur und unabhängig von der Kühlmitteltemperatur, stets mit Kühlmittel durchströmt wird, welches darüber hinaus eine für den Betrieb des AGR-Kühlers günstige Kühlmitteltemperatur aufweist. Bei einem Kaltstart der Brennkraftmaschine wird der Kühlkreis in einem Startbetriebszustand betrieben, der ein schnelles Erwärmen der Aggregate und des Kühlmittels auf die jeweilige Betriebstemperatur ermöglicht. Dabei erreicht in der Regel zuerst das Kühlmittel die für den Betrieb des AGR-Kühlers optimale Temperatur.

Um die optimale Kühlmitteltemperatur in der Aufwärmphase der Brennkraftmaschine zu halten, wird der Kühlkreis in dem Mischbetriebszustand betrieben. Dazu ist an dem AGR-Einlass eine Abgasrückführregeleinrichtung vorgesehen, mittels derer der AGR-Kühler geschaltet und/oder regelbar mit wahlweise kühler temperiertem Kühlmittel aus dem Hauptkühler und/oder wärmer temperiertem Kühlmittel aus dem Kühlmittelauslass der Brennkraftmaschine beaufschlagt werden kann. Vorzugsweise wird die Abgasrückführregeleinrichtung schaltbar als ein 2/3-Wegeventil oder als zwei 2/2-Wegeventile ausgeführt. Der Kühlmittelrücklauf aus dem AGR-Kühler wird entweder der Brennkraftmaschine oder dem Hauptkühler zugeführt. Dazu ist die Nebenregeleinrichtung vorgesehen. Der Kühlmittelstrom aus der Brennkraftmaschine, der nicht zum AGR-Kühler geführt wird, wird in dem Mischbetriebszustand über eine Kühlerumgehung zu der Hauptregeleinrichtung geführt. Die Nebenregeleinrichtung und die Hauptregeleinrichtung sind passiv-thermostatisch und/oder aktiv schaltbar ausgeführt. Die Schaltung der Abgasrückführregeleinrichtung erfolgt bevorzugt in Abhängigkeit von der Umgebungstemperatur außerhalb der Einhausung der Brennkraftmaschine und der Kühlmitteltemperatur derart, dass zugleich eine effiziente AGR-Kühlung wie auch eine minimale Versottung erzielt werden. Bei steigender Umgebungstemperatur, beispielsweise über 40 Grad Celsius, wird die Schwellentemperatur der Abgasrückführregeleinrichtung abgesenkt.

Die übliche Schwellentemperatur der Hauptregeleinrichtung ist bei einer Kühlmitteltemperatur ungefähr 90 Grad Celsius. Wird die Schwellentemperatur überschritten, wird der Kühlmitteleinlass der Brennkraftmaschine mit dem Kühlerauslass des Hauptkühlers gekoppelt. Die Schwellentemperatur der Abgasrückführregeleinrichtung kann auch auf die Hauptregeleinrichtung angewendet werden. So wird die Hauptregeleinrichtung, beispielsweise bei einer Umgebungstemperatur über 40 Grad Celsius, auf eine Schwellentemperatur für das Kühlmittel von 50 Grad Celsius abgesenkt. Ist der Kühlmittelauslass mit dem AGR-Einlass verbunden, kann so eine Überhitzung des Kühlmittels im AGR-Kühler vermieden werden.

Nach Erreichen der Betriebstemperatur in der Brennkraftmaschine und/oder bei einer hohen Umgebungstemperatur wird der Kühlkreis in einem Lastbetriebszustand betrieben. Dabei werden sowohl die Brennkraftmaschine als auch der AGR-Kühler mit Kühlmittel aus dem Hauptkühler durchströmt.

Vorteilhaft ist es, dass bei einem Kaltstart der Brennkraftmaschine der Kühlmittelauslass der Brennkraftmaschine mit dem AGR-Einlass des AGR-Kühlers und über eine Kühlerumgehung und eine Hauptregeleinrichtung mit einem Kühlmitteleinlass der Brennkraftmaschine verbunden wird. Der Kühlkreis wird insbesondere vor Erreichen des Mischbetriebszustands derart geschaltet.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine schematische Darstellung eines Kühlkreises einer Brennkraftmaschine in einem Startbetriebszustand;
- Fig. 2: eine schematische Darstellung des Kühlkreises der Brennkraftmaschine in einem Mischbetriebszustand;
- Fig. 3: eine schematische Darstellung des Kühlkreises der Brennkraftmaschine in einem Lastbetriebszustand.

Die Figuren 1, 2 und 3 zeigen einen Kühlkreis 1 einer Brennkraftmaschine 2 mit einer Abgasrückführung. Die Brennkraftmaschine 2 hat einen Kühlmitteleinlass 3 und einen Kühlmittelauslass 4. In dem Kühlkreis 1 ist weiterhin ein Hauptkühler 5 vorgesehen, der einen Kühlereinlass 6 und einen Kühlerauslass 7 hat. Die Abgasrückführung zum Rückführen von Abgas aus einer Abgasseite der Brennkraftmaschine 2 in eine Frischluftseite der Brennkraftmaschine 2 umfasst einen AGR-Kühler 8, welcher einen AGR-Einlass 9 für Kühlmittel und einen AGR-Auslass 10 für Kühlmittel hat. Weiterhin sind in dem Kühlkreis 1 eine Hauptregeleinrichtung 11, eine Nebenregeleinrichtung 12 und eine Abgasrückführregeleinrichtung 13 vorgesehen. Dabei ist die Hauptregeleinrichtung 11 vorzugsweise als ein Thermostat ausgeführt. Die Hauptregeleinrichtung 11 ist in Strömungsrichtung des Kühlmittels vor der Brennkraftmaschine 2 angeordnet. Die Nebenregeleinrichtung 12 ist in Strömungsrichtung des Kühlmittels nach dem AGR-Kühler 8 angeordnet. Die Abgasrückführregeleinrichtung 13 ist in Strömungsrichtung des Kühlmittels vor dem AGR-Kühler 8 angeordnet. Darüber hinaus ist der Kühlmitteleinlass 3 mit einer Hauptkühlmittelpumpe 14 verbunden. Die Hauptkühlmittelpumpe 14 ist dabei zwischen der Hauptregeleinrichtung 11 und der Brennkraftmaschine 2 angeordnet. Die Abgasrückführregeleinrichtung 13 ist, wie in den Figuren 2 und 3 dargestellt, vorzugsweise als ein 3/2-Wegeventil ausgeführt.

Figur 1 zeigt den Kühlkreis 1 in einem Startbetriebszustand. In dem Startbetriebszustand wird der Kühlkreis 1 bei einem Kaltstart der Brennkraftmaschine 2 eingestellt. Dabei ist die Abgasrückführregeleinrichtung 13 derart eingestellt, dass der Kühlmittelauslass 4 der Brennkraftmaschine 2 mit dem AGR-Einlass 9 des AGR-Kühlers 8 verbunden ist. Hierdurch wird erreicht, dass der AGR-Kühler 8 schnell mittels der Abwärme der Brennkraftmaschine 2 auf seine Betriebstemperatur erwärmt wird. Der Kühlmittelauslass 4 der Brennkraftmaschine 2 ist weiterhin über die Hauptkühlerumgehung 16 mit der Hauptregeleinrichtung 11 verbunden. Die Nebenregeleinrichtung 12 ist im Startbetriebszustand derart eingestellt, dass der AGR-Auslass 10 des AGR-Kühlers 8 mit der Hauptkühlerumgehung 16 und somit mit der Hauptregeleinrichtung 11 und schließlich mit dem Kühlmitteleinlass 3 der Brennkraftmaschine 2 verbunden ist. Die Kühlmittelleitung 15 und die Kühlmittelleitung 18 werden von Kühlmittel durchströmt. Im Startbetriebszustand werden die Kühlmittelleitung 17, der Hauptkühler 5, der Kühlereinlass 6, der Kühlerauslass 7 und die Kühlmittelleitung 19 zwischen dem Kühlerauslass 7 und der Abgasrückführregeleinrichtung 13 nicht von Kühlmittel durchströmt. Die Abgasrückführregeleinrichtung 13 ist hier in einer Ausführungsvariante als 3/2-Wegeventil dargestellt.

Figur 2 zeigt den Kühlkreis 1 in einem Mischbetriebszustand. Nach einem Kaltstart der Brennkraftmaschine 2 dauert es eine Zeitspanne, bis die Brennkraftmaschine 2 durchgewärmt ist und ihre Betriebstemperatur erreicht hat. Die Betriebstemperatur der Brennkraftmaschine 2 ist in der Regel erreicht, wenn das Kühlmittel im Kühlmittelauslass 4 der Brennkraftmaschine 2 eine Temperatur von ungefähr 90 Grad Celsius erreicht hat. In dieser Aufwärmphase der Brennkraftmaschine 2 ist die Abgasrückführregeleinrichtung 13 derart eingestellt, dass der Kühlerauslass 7 des Hauptkühlers 5 mit dem AGR-Einlass 9 des AGR-Kühlers 8 verbunden ist. Die Nebenregeleinrichtung 12 ist im Mischbetriebszustand derart eingestellt, dass der AGR-Auslass 10 des AGR-Kühlers 8 mit dem Kühlereinlass 6 des Hauptkühlers 5 verbunden ist. Der Kühlmittelauslass 4 der Brennkraftmaschine 2 ist über die Hauptkühlerumgehung 16 mit der Hauptregeleinrichtung 11 verbunden. Die Kühlmittelleitung 15 zwischen dem Kühlmittelauslass 4 der Brennkraftmaschine 2 und der Abgasrückführregeleinrichtung 13, die Kühlmittelleitung 17 zwischen dem Kühlerauslass 7 des Hauptkühlers 5 und der Hauptregeleinrichtung 11 und die Kühlmittelleitung 18 zwischen dem Kühlmittelauslass 4 der Brennkraftmaschine 2 beziehungsweise der Kühlerumgehung 16 und der Nebenregeleinrichtung 12 können im Mischbetriebszustand nur von einer Teilmenge des von der der Brennkraftmaschine 2 zugeordneten Hauptkühlmittelpumpe 14 umgewälzten Kühlmittelvolumenstroms durchströmt werden. Die Durchströmung der Kühlmittelleitung 17 und der Kühlmittelleitung 18 ist wahlweise möglich und im Wesentlichen abhängig von dem Schaltzustand der Hauptregeleinrichtung 11 beziehungsweise der Nebenregeleinrichtung 12. Die Strömungsrichtung in der Kühlmittelleitung 18 ist dabei ebenso abhängig vom Schaltzustand der Hauptregeleinrichtung 11 und/oder der Nebenregeleinrichtung 12. Die Abgasrückführregeleinrichtung 13 ist in dieser Figur in einer Ausführungsvariante als Mischeinrichtung dargestellt.

Figur 3 zeigt den Kühlkreis 1 in einem Lastbetriebszustand. Der Kühlkreis 1 wird in dem Lastbetriebszustand eingestellt, wenn die Kühlmitteltemperatur am Kühlmitteleinlass 3 der Brennkraftmaschine 2 und/oder am AGR-Einlass 9 des AGR-Kühlers 8 größer eines Schwellenwerts ist. Dieser Schwellenwert ist unterhalb des Siedepunkts des Kühlmittels, vorzugsweise bei größer oder gleich 70 Grad Celsius, gewählt. So kann das Verdampfen des Kühlmittels und die damit einhergehende Vergrößerung des Kühlmittelvolumens verhindert werden. Weiterhin wird der Lastbetriebszustand eingestellt, wenn die Umgebungstemperatur größer als ein Schwellenwert, insbesondere größer 40 Grad Celsius ist und zugleich die Kühlmitteltemperatur 50 Grad Celsius übersteigt. Dabei ist die Abgasrückführregeleinrichtung 13 derart eingestellt, dass der Kühlerauslass 7 des Hauptkühlers 5 mit dem AGR-Einlass 9 des AGR-Kühlers 8 verbunden ist. Weiterhin mit dem Kühlerauslass 7 des Hauptkühlers 5 verbunden ist im Lastbetriebszustand der Kühlmitteleinlass 3 der Brennkraftmaschine 2. Die Nebenregeleinrichtung 12 ist im Lastbetriebszustand derart eingestellt, dass der

Kühlmittelauslass 4 der Brennkraftmaschine 2 und der AGR-Auslass 10 des AGR-Kühlers 8 mit dem Kühlereinlass 6 des Hauptkühlers 5 verbunden ist. Die Kühlmittelleitung 15 zwischen dem Kühlmittelauslass 4 der Brennkraftmaschine 2 und der Abgasrückführregeleinrichtung 13 sowie eine Hauptkühlerumgehung 16 zwischen dem Kühlmittelauslass 4 der Brennkraftmaschine 2 und der Hauptregeleinrichtung 11 werden im Lastbetriebszustand nicht von Kühlmittel durchströmt.

## Patentansprüche

1. Kühlkreis (1) für eine Brennkraftmaschine (2)
- mit einem Kühlmitteleinlass (3) und einem Kühlmittelauslass (4) der Brennkraftmaschine (2),
- mit einem Kühlereinlass (6) und einem Kühlerauslass (7) eines Hauptkühlers (5),
- mit einer Abgasrückführung umfassend einen AGR-Kühler (8), welcher einen AGR-Einlass (9) für Kühlmittel und einen AGR-Auslass (10) für Kühlmittel hat, und
- mit einer Hauptregeleinrichtung (11), welche in Strömungsrichtung des Kühlmittels vor der Brennkraftmaschine (2) angeordnet ist,
**wobei** der Kühlkreis (1)
- eine Nebenregeleinrichtung (12) zum Verbinden des AGR-Auslasses (10) mit dem Kühlereinlass (6) und/oder dem Kühlmitteleinlass (3) oder zum Verbinden des AGR-Auslasses (10) und des Kühlmittelauslasses (4) mit dem Kühlereinlass (6) in Strömungsrichtung des Kühlmittels nach dem AGR-Kühler (8) angeordnet ist, und
- eine Abgasrückführregeleinrichtung (13), welche in Strömungsrichtung des Kühlmittels vor dem Abgasrückführkühler (8) angeordnet ist, umfasst
**dadurch gekennzeichnet, dass**
in einem Startbetriebszustand der Kühlmittelauslass (4) der Brennkraftmaschine (2) mit dem AGR-Einlass (9) des AGR-Kühlers (8) und über eine Kühlerumgehung (16) sowie eine Hauptregeleinrichtung (11) mit dem Kühlmitteleinlass (3) der Brennkraftmaschine (2) verbunden ist und die Nebenregeleinrichtung (12) derart eingestellt ist, dass der AGR-Auslass (10) des AGR-Kühlers (8) über die Kühlerumgehung (16) mit dem Kühlmitteleinlass (3) der Brennkraftmaschine (2) verbunden ist.

2. Kühlkreis (1) nach Anspruch 1, **dadurch gekennzeichnet, dass** der Kühlmitteleinlass (3) mit einer Hauptkühlmittelpumpe (14) verbunden ist, welche insbesondere zwischen der Hauptregeleinrichtung (11) und der Brennkraftmaschine (2) angeordnet ist.

3. Kühlkreis (1) nach zumindest einem der Ansprüche 1 oder 2, **dadurch gekennzeichnet, dass** die Abgasrückführregeleinrichtung (13) zum Verbinden des AGR-Einlasses (9) mit dem Kühlerauslass (7) oder dem Kühlmittelauslass (4) ausgeführt ist.

4. Kühlkreis (1) nach zumindest einem der vorangehenden Ansprüche, **dadurch gekennzeichnet, dass** in einem Lastbetriebszustand der Kühlerauslass (7) mit dem Kühlmitteleinlass (3) der Brennkraftmaschine (2) und dem AGR-Einlass (9) verbunden ist und der AGR-Auslass (10) und der Kühlmittelauslass (4) der Brennkraftmaschine (2) mit dem Kühlereinlass (6) verbunden sind.

5. Kühlkreis (1) nach zumindest einem der vorangehenden Ansprüche, **dadurch gekennzeichnet, dass** in einem Mischbetriebszustand die Abgasrückführregeleinrichtung (13), insbesondere in Abhängigkeit der Kühlmitteltemperatur, derart eingerichtet ist, dass der AGR-Einlass (9) des AGR-Kühlers (8) mit dem Kühlmittelauslass (4) der Brennkraftmaschine (2) und/oder mit dem Kühlerauslass (7) des Hauptkühlers (5) verbunden ist.

6. Verfahren zum Betrieb einer Brennkraftmaschine (2) mit einem Kühlkreis (1) gemäß zumindest einem der vorangehenden Ansprüche, **dadurch gekennzeichnet, dass** der AGR-Kühler (8) in Abhängigkeit einer Schwellentemperatur mit Kühlmittel aus der Brennkraftmaschine (2) und/oder mit Kühlmittel aus dem Hauptkühler (5) durchströmt wird, wobei die Schwellentemperatur in Abhängigkeit der Umgebungstemperatur und/oder der Kühlmitteltemperatur festgelegt wird.

7. Verfahren nach Anspruch 6, **dadurch gekennzeichnet, dass** bei einem Kaltstart der Brennkraftmaschine (2) der Kühlmittelauslass (4) der Brennkraftmaschine (2) mit dem AGR-Einlass (9) des AGR-Kühlers (8) und über eine Kühlerumgehung (16) sowie eine Hauptregeleinrichtung (11) mit einem Kühlmitteleinlass (3) der Brennkraftmaschine (2) verbunden wird.

## Claims

1. Cooling circuit (1) for an internal combustion engine (2),
- having a coolant inlet (3) and having a coolant outlet (4) of the internal combustion engine (2),
- having a cooler inlet (6) and a cooler outlet (7) of a main cooler (5),
- having an exhaust-gas recirculation arrangement comprising an EGR cooler (8) which has an EGR inlet (9) for coolant and an EGR outlet (10) for coolant, and
- having a main regulation device (11) which is arranged upstream of the internal combustion engine (2) in a flow direction of the coolant,
**wherein** the cooling circuit (1) comprises
- a secondary regulation device (12) for connecting the EGR outlet (10) to the cooler inlet (6) and/or to the coolant inlet (3) or for connecting the EGR outlet (10) and the coolant outlet (4) to the cooler inlet (6) is arranged downstream of the EGR cooler (8) in a flow direction of the coolant, and
- an exhaust-gas recirculation regulation device (13) which is arranged upstream of the exhaust-gas recirculation cooler (8) in a flow direction of the coolant,
**characterized in that**,
in a starting operating state, the coolant outlet (4) of the internal combustion engine (2) is connected to the EGR inlet (9) of the EGR cooler (8) and via a cooler bypass (16) and a main regulation device (11) to the coolant inlet (3) of the internal combustion engine (2), and the secondary regulation device (12) is set such that the EGR outlet (10) of the EGR cooler (8) is connected via the cooler bypass (16) to the coolant inlet (3) of the internal combustion engine (2).

2. Cooling circuit (1) according to Claim 1, **characterized in that** the coolant inlet (3) is connected to a main coolant pump (14) which is arranged in particular between the main regulation device (11) and the internal combustion engine (2).

3. Cooling circuit (1) according to at least one of Claims 1 and 2, **characterized in that** the exhaust-gas recirculation regulation device (13) is designed for connecting the EGR inlet (9) to the cooler outlet (7) or to the coolant outlet (4).

4. Cooling circuit (1) according to at least one of the preceding claims, **characterized in that,** in a load operating state, the cooler outlet (7) is connected to the coolant inlet (3) of the internal combustion engine (2) and to the EGR inlet (9), and the EGR outlet (10) and the coolant outlet (4) of the internal combustion engine (2) are connected to the cooler inlet (6).

5. Cooling circuit (1) according to at least one of the preceding claims, **characterized in that,** in a mixed operating state, the exhaust-gas recirculation regulation device (13) is configured such that, in particular in a manner dependent on the coolant temperature, the EGR inlet (9) of the EGR cooler (8) is connected to the coolant outlet (4) of the internal combustion engine (2) and/or to the cooler outlet (7) of the main cooler (5).

6. Method for operating an internal combustion engine (2) having a cooling circuit (1) according to at least one of the preceding claims, **characterized in that** the EGR cooler (8) is, in a manner dependent on a threshold temperature, flowed through by coolant from the internal combustion engine (2) and/or by coolant from the main cooler (5), wherein the threshold temperature is set in a manner dependent on the ambient temperature and/or on the coolant temperature.

7. Method according to Claim 6, **characterized in that,** in the event of a cold start of the internal combustion engine (2), the coolant outlet (4) of the internal combustion engine (2) is connected to the EGR inlet (9) of the EGR cooler (8) and via a cooler bypass (16) and a main regulation device (11) to a coolant inlet (3) of the internal combustion engine (2).

## Revendications

1. Circuit de refroidissement (1) pour un moteur à combustion interne (2), comprenant
- une entrée de réfrigérant (3) et une sortie de réfrigérant (4) du moteur à combustion interne (2),
- une entrée de radiateur (6) et une sortie de radiateur (7) d'un radiateur principal (5),
- une recirculation de gaz d'échappement comprenant un radiateur AGR (8) qui présente une entrée AGR (9) de réfrigérant et une sortie AGR (10) de réfrigérant, et
- un dispositif de régulation principal (11) qui est disposé dans la direction d'écoulement du réfrigérant avant le moteur à combustion interne (2),
**dans lequel** le circuit de refroidissement (1) comprend
- un dispositif de régulation auxiliaire (12) pour relier la sortie AGR (10) à l'entrée de radiateur (6) et/ou à l'entrée de réfrigérant (3) ou pour relier la sortie AGR (10) et la sortie de réfrigérant (4) à l'entrée de radiateur (6) dans la direction d'écoulement du réfrigérant après le radiateur AGR (8), et
- un dispositif de régulation de recirculation de gaz d'échappement (13) qui est disposé dans la direction d'écoulement du réfrigérant avant le radiateur de recirculation de gaz d'échappement (8),
**caractérisé en ce que**
dans un état de fonctionnement initial, la sortie de réfrigérant (4) du moteur à combustion interne (2) est reliée à l'entrée AGR (9) du radiateur AGR (8) et, par le biais d'un contournement de radiateur (16) ainsi que d'un dispositif de régulation principal (11), à l'entrée de réfrigérant (3) du moteur à combustion interne (2) et le dispositif de régulation auxiliaire (12) est ajusté de telle sorte que la sortie AGR (10) du radiateur AGR (8) soit reliée par le biais du contournement de radiateur (16) à l'entrée de réfrigérant (3) du moteur à combustion interne (2).

2. Circuit de refroidissement (1) selon la revendication 1, **caractérisé en ce que** l'entrée de réfrigérant (3) est reliée à une pompe de réfrigérant principale (14) qui est notamment disposée entre le dispositif de régulation principal (11) et le moteur à combustion interne (2).

3. Circuit de refroidissement (1) selon au moins l'une quelconque des revendications 1 ou 2, **caractérisé en ce que** le dispositif de régulation de recirculation de gaz d'échappement (13) est réalisé de manière à relier l'entrée AGR (9) à la sortie de radiateur (7) ou à la sortie de réfrigérant (4).

4. Circuit de refroidissement (1) selon au moins l'une quelconque des revendications précédentes, **caractérisé en ce que** dans un état de fonctionnement en charge, la sortie de radiateur (7) est reliée à l'entrée de réfrigérant (3) du moteur à combustion interne (2) et à l'entrée AGR (9) et la sortie AGR (10) et la sortie de réfrigérant (4) du moteur à combustion interne (2) sont reliées à l'entrée de radiateur (6).

5. Circuit de refroidissement (1) selon au moins l'une quelconque des revendications précédentes, **caractérisé en ce que** dans un état de fonctionnement mixte, le dispositif de régulation de recirculation de gaz d'échappement (13), notamment en fonction de la température du réfrigérant, est prévu de telle sorte que l'entrée AGR (9) du radiateur AGR (8) soit reliée à la sortie de réfrigérant (4) du moteur à combustion interne (2) et/ou à la sortie de radiateur (7) du radiateur principal (5).

6. Procédé pour faire fonctionner un moteur à combustion interne (2) comprenant un circuit de refroidissement (1) selon au moins l'une quelconque des revendications précédentes, **caractérisé en ce que** le radiateur AGR (8), en fonction d'une température seuil, est parcouru par du réfrigérant provenant du moteur à combustion interne (2) et/ou par du réfrigérant provenant du radiateur principal (5), la température seuil étant définie en fonction de la température environnante et/ou de la température du réfrigérant.

7. Procédé selon la revendication 6, **caractérisé en ce que** dans le cas d'un démarrage à froid du moteur à combustion interne (2), la sortie de réfrigérant (4) du moteur à combustion interne (2) est reliée à l'entrée AGR (9) du radiateur AGR (8) et par le biais d'un contournement de radiateur (16) ainsi que d'un dispositif de régulation principal (11), à une entrée de réfrigérant (3) du moteur à combustion interne (2).
